# FASCICULE DE BREVET EUROPEEN

(11) **EP 1 557 111 B1**
(45) Date de publication et mention de la délivrance du brevet: **08.12.2010**
(21) Numéro de dépôt: 05300052.7
(22) Date de dépôt: 21.01.2005
(51) Int. Cl.: A45D 34/04

(54) **Applicateur comportant un élément d'application solidaire, lors de l'utilisation, d'un récipient contenant un produit à appliquer.**
Applikator mit einem Auftragselement, welcher mit einem Produktbehälter verbunden ist
Applicator with an applying element mounted on a recipient containing a product to be applied

(30) Priorité: 22.01.2004 FR 0450117
(43) Date de publication de la demande: 27.07.2005
(73) Titulaire: L'Oréal, 75008 Paris (FR)
(72) Inventeur: Albisetti, Nicolas, 92110, CLICHY (FR)
(74) Mandataire: Tanty, François

(56) Documents cités:
- WO-A-01/76408
- US-A- 5 339 841
- US-A- 5 345 981
- US-A- 5 397 195
- US-B1- 6 536 977

## Description

La présente invention concerne les applicateurs d'un produit liquide, notamment un produit cosmétique et/ou de soin.

Par « produit cosmétique », on entend au sens de la présente invention un produit tel que défini dans la Directive 93/35/CEE du 14 juin 1993 modifiant la Directive 76/768/CEE. Les produits cosmétiques englobent notamment les produits de maquillage de la peau ou des phanères.

Les produits de soin comportent notamment ceux destinés à être appliqués sur le corps humain ou animal pour traiter ou prévenir une pathologie.

Des applicateurs dont l'élément d'application est porté par un bouchon de fermeture d'un récipient contenant le produit à appliquer sont connus notamment des brevets français 940 464 et 2 585 934 et du brevet US 5 345 981. Ces applicateurs sont de fabrication relativement complexe et peuvent pour certains ne pas offrir une autonomie suffisante.

On connaît par ailleurs des applicateurs dans lesquels l'élément d'application est solidaire du récipient lors de l'utilisation, voir document US 5 339 841 A. Les brevets US 64732, US 158943, US 4 990 016 et la demande de brevet allemand DE 3 122 237 décrivent de tels applicateurs. Le produit alimente directement le coeur de l'élément d'application, ce qui peut rendre relativement difficile le dosage de la quantité de produit distribuée et peut compliquer la fixation de l'élément d'application. La demande de brevet allemand DE 36 08 955 décrit un applicateur comportant un poussoir permettant de couper ou d'établir une alimentation en produit.

Il existe un besoin pour améliorer encore les applicateurs dont l'élément d'application est capable d'être alimenté en continu, ce qui permet une application sans avoir à tremper l'élément d'application dans un récipient pour le recharger en produit.

L'invention vise notamment à répondre à ce besoin.

L'invention a ainsi pour objet un applicateur selon la revendication 1.

En outre, le récipient comporte au moins un canal d'alimentation en produit de l'élément d'application, ce canal étant en communication avec l'intérieur du récipient quand le bouchon ferme le récipient et débouchant directement à l'extérieur de l'élément d'application, ce canal étant disposé de manière à pouvoir amener du produit contenu dans le récipient sur le pourtour extérieur de l'élément d'application. Par « débouchant directement », il faut comprendre que le produit peut déboucher à l'extérieur de l'élément d'application sans avoir à traverser au préalable l'élément d'application.

L'invention peut permettre à l'utilisateur d'exercer un contrôle visuel sur la quantité de produit qui est délivrée à l'élément d'application au cours de l'utilisation, ce qui facilite l'obtention d'un maquillage de qualité.

Le volume intérieur relativement faible du bouchon réduit le risque de séchage d'une quantité résiduelle de produit éventuellement présente sur l'élément d'application, en l'absence d'utilisation. Le bouchon peut par exemple, quand il ferme le récipient, être au moins partiellement rempli du produit à appliquer de sorte que l'élément d'application peut rester imbibé de produit pendant le stockage, même si le récipient est presque vide.

L'amenée du produit sur le pourtour extérieur de l'élément d'application peut faciliter en outre la fixation de celui-ci sur le récipient, en permettant par exemple, dans le cas d'un élément d'application comportant une touffe de poils, la fixation de celle-ci par agrafage dans le fond d'un logement prévu à cet effet sur le récipient.

Dans un exemple de réalisation, du produit contenu dans le récipient peut être amené dans le logement du bouchon par le canal précité, de telle sorte que le logement peut être rempli au moins partiellement par le produit lorsque le bouchon ferme le récipient.

Toujours dans un exemple de réalisation, le canal est configuré de telle sorte qu'il permet au produit de s'écouler par gravité dans le logement du bouchon.

Initialement, tout le produit contenu dans l'applicateur peut être contenu dans le récipient. La paroi du récipient peut être au contact du produit à appliquer. Le volume intérieur du bouchon est trop faible pour recevoir tout le produit contenu dans l'applicateur.

Dans un exemple de mise en oeuvre de l'invention, le récipient comporte plusieurs canaux d'alimentation de l'élément d'application, ces canaux étant par exemple équirépartis angulairement autour d'un axe longitudinal de l'applicateur.

Toujours dans un exemple non limitatif de mise en oeuvre de l'invention, lorsque le bouchon est en place sur le récipient, la communication fluidique entre le logement du bouchon qui reçoit l'élément d'application et l'espace intérieur du récipient peut s'effectuer exclusivement par ledit canal d'alimentation.

Toujours dans un exemple de mise en oeuvre de l'invention, la longueur du récipient est au moins double de celle du bouchon. Un récipient relativement allongé peut faciliter l'exercice d'une pression sur sa paroi par l'utilisateur, pour créer dans le récipient une surpression tendant à chasser du produit au travers dudit au moins un canal d'alimentation.

Le récipient peut comporter un porte-élément d'application et ledit au moins un canal d'alimentation peut être formé dans ce porte-élément d'application.

Le récipient peut comporter un corps de récipient et un adaptateur qui est fixé sur le corps de récipient et qui permet la fixation amovible du bouchon. Un tel adaptateur peut permettre, le cas échéant, de bénéficier d'une économie d'échelle en utilisant un même adaptateur pour plusieurs corps de récipient et/ou porte-élément d'application différents.

Le porte-élément d'application peut être rapporté sur cet adaptateur ou en variante être réalisé d'une seule pièce par moulage de matière plastique avec l'adaptateur.

L'adaptateur peut se fixer par exemple par vissage ou par encliquetage sur le corps du récipient.

L'adaptateur peut comporter une lèvre annulaire d'étanchéité agencée pour s'appliquer de manière étanche contre un col du corps de récipient.

Le bouchon peut être agencé pour se visser sur le récipient, notamment sur l'adaptateur. Le bouchon peut notamment être configuré pour se visser sur une jupe filetée intérieurement, ce qui peut réduire le risque que l'utilisateur ne se salisse les doigts lors du montage et du démontage du bouchon.

De préférence, le bouchon est agencé pour s'appliquer de manière étanche sur le récipient, notamment sur le porte-élément d'application et/ou l'adaptateur.

Le bouchon peut être réalisé au moins partiellement dans une matière transparente, par exemple une matière plastique ou du verre. Le bouchon peut encore être réalisé entièrement en une matière transparente.

Le bouchon peut comporter un corps et une capsule fixée sur ce corps, cette capsule défmissant par exemple au moins partiellement le dessus du bouchon. Cette capsule peut porter, par exemple, une étiquette ou une pastille indicatrice de la couleur et/ou d'une référence du produit contenu dans le récipient.

La capsule peut ne contribuer aucunement à la fermeture du récipient, étant par exemple engagée sur une partie centrale fermée supérieurement du corps du bouchon.

En variante, la capsule peut contribuer à la fermeture du récipient et comporter par exemple une jupe venant s'appliquer de manière étanche sur une jupe correspondante du corps du bouchon.

Le cas échéant, la capsule peut être au moins partiellement transparente.

Le bouchon peut comporter, dans une réalisation particulière, une jupe extérieure et une jupe intérieure se raccordant supérieurement à la jupe extérieure. La jupe extérieure peut être agencée pour se visser sur une jupe filetée extérieurement du récipient, notamment de l'adaptateur, et le bouchon peut comporter en outre un corps engagé dans la jupe intérieure, ce corps étant par exemple agencé pour s'appliquer de manière étanche contre le porte-élément d'application.

Le bouchon peut encore, dans un autre exemple de mise en oeuvre, comporter une jupe intérieure et une jupe extérieure se raccordant inférieurement à la jupe intérieure. Cette dernière peut être agencée pour se visser sur une jupe filetée intérieurement du récipient, notamment de l'adaptateur.

Le bouchon peut comporter plusieurs pièces rapportées les unes sur les autres, comme indiqué plus haut, ou être monolithique.

Le porte-élément d'application peut comporter, dans une réalisation particulière, une collerette destinée à venir en butée contre une paroi transversale de l'adaptateur.

Le bouchon peut s'appliquer sur cette collerette au terme de son vissage, cette collerette pouvant, le cas échéant, contribuer à l'étanchéité de la fermeture du récipient, notamment si elle est réalisée dans un matériau souple.

La paroi transversale précitée peut comporter une lèvre annulaire, afin d'accroître encore l'étanchéité de la fixation du porte-élément d'application sur l'adaptateur.

Le porte-élément d'application peut comporter au moins un relief, par exemple un bourrelet annulaire, agencé pour s'encliqueter sur la paroi transversale précitée.

Le bouchon peut comporter une surface d'étanchéité agencée pour s'appliquer sur le porte-élément d'application. Cette surface d'étanchéité peut être par exemple une surface définie par une lèvre d'étanchéité ou une surface conique.

Le porte-élément d'application peut aussi, le cas échéant, comporter une lèvre annulaire d'étanchéité agencée pour s'appliquer contre le bouchon lorsque celui-ci est en place.

Le porte-élément d'application peut comporter, dans un mode particulier de mise en oeuvre de l'invention, une jupe recouvrant partiellement l'élément d'application et défmissant un logement permettant la fixation de celui-ci sur le porte-élément d'application. Ledit au moins un canal d'alimentation de l'élément d'application peut s'étendre au moins partiellement sur la surface extérieure de cette jupe, laquelle peut ainsi contribuer à canaliser le produit vers une zone prédéterminée de l'élément d'application, ce qui peut s'avérer utile notamment lorsque l'élément d'application présente une forme particulière, par exemple non symétrique de révolution.

Le porte-élément d'application peut comporter, lorsque les canaux d'alimentation sont multiples, au moins deux pattes entre lesquelles s'étendent lesdits canaux, voire au moins trois pattes.

Ces pattes peuvent aider le produit à s'écouler jusqu'à l'élément d'application, grâce à une rétention capillaire entre elles, lorsque l'applicateur est orienté avec l'élément d'application vers le bas avec son axe longitudinal à 45° environ de la verticale, par exemple.

Dans un exemple de mise en oeuvre de l'invention, les pattes présentent une face extérieure orientée obliquement vers l'élément d'application.

Le logement du porte-élément d'application, dans lequel est reçu l'élément d'application, peut comporter une paroi latérale, constituée par exemple par la jupe et/ou par les pattes précitées, et une paroi de fond qui peut être plus épaisse que la paroi latérale, ce qui peut permettre par exemple au porte-élément d'application de résister à la fixation d'une agrafe de maintien d'un faisceau de poils sur le porte-élément d'application.

Les pattes peuvent être pourvues, dans le voisinage de leur extrémité libre, de surfaces dirigées vers l'élément d'application, afin d'améliorer encore l'alimentation de l'élément d'application en produit.

Le récipient peut comporter deux canaux d'alimentation diamétralement opposés.

L'élément d'application peut être fixé sur une partie rapportée sur un porte-élément d'application, ce dernier comportant de préférence des ailettes intérieures contribuant à assurer ladite fixation.

Le récipient peut comporter une paroi tubulaire s'étendant le long d'une partie au moins de la longueur de l'élément d'application pour répartir le produit délivré par le ou les canaux d'alimentation autour de l'élément d'application.

La paroi tubulaire peut notamment s'étendre en avant de la partie recevant l'élément d'application et rapportée dans le porte-élément d'application. Cette paroi tubulaire peut se raccorder à sa base à une paroi sensiblement tronconique du porte-élément d'application.

L'invention a encore pour objet, selon un autre de ses aspects, un applicateur comportant un récipient contenant un produit à appliquer, un élément d'application fixé sur le récipient au moins lors de l'utilisation, un bouchon pour fermer le récipient, ce dernier comportant au moins un canal d'alimentation en produit de l'élément d'application, ce canal étant en communication avec l'intérieur du récipient, ce canal étant disposé de manière à amener du produit contenu dans le récipient sur le pourtour extérieur de l'élément d'application, l'élément d'application étant fixé dans un logement d'un porte-élément d'application comportant au moins une partie, par exemple tronconique, réduisant la section intérieure offerte par le porte-élément d'application au passage du produit.

Cette réduction de section peut permettre de bénéficier d'une section relativement large en amont, donc de diminuer la perte de charge et de favoriser l'écoulement du produit, si nécessaire.

L'invention a encore pour objet, selon un autre de ses aspects, un applicateur comportant un récipient contenant un produit à appliquer, un élément d'application fixé sur le récipient au moins lors de l'utilisation, un bouchon pour fermer le récipient, le récipient comportant une pluralité de canaux d'alimentation en produit de l'élément d'application, disposés de manière à amener du produit contenu dans le récipient sur le pourtour extérieur de l'élément d'application.

L'invention a encore pour objet, selon un autre de ses aspects, un applicateur comportant un récipient contenant un produit à appliquer, un élément d'application fixé sur le récipient au moins lors de l'utilisation, un bouchon pour fermer le récipient, le récipient comportant au moins un canal d'alimentation en produit de l'élément d'application, ce canal étant en communication fluidique avec l'intérieur du récipient, ce canal étant en outre disposé de manière à amener du produit contenu dans le récipient sur le pourtour extérieur de l'élément d'application, le récipient comportant un corps de récipient pourvu d'un col et un adaptateur comportant une jupe de montage dans laquelle le col est fixé.

Selon un autre de ses aspects, l'invention concerne également un dispositif configuré pour appliquer un produit comportant:
- un récipient délimitant un espace intérieur configuré pour contenir le produit à appliquer, l'espace intérieur délimitant un volume,
- un élément d'application fixé sur le récipient au moins lors de l'utilisation de l'élément d'application, l'élément d'application définissant un pourtour extérieur, et
- un bouchon configuré pour fermer le récipient, ce bouchon délimitant un logement configuré pour recevoir l'élément d'application, le volume délimité par le logement étant inférieur au volume de l'espace intérieur du récipient,
- au moins un canal configuré pour alimenter l'élément d'application en produit provenant du récipient,
dans lequel ledit au moins un canal est en communication fluidique avec l'espace intérieur du récipient quand le bouchon ferme le récipient,
dans lequel ledit au moins un canal débouche directement sur le pourtour extérieur de l'élément d'application,
dans lequel l'élément d'application comporte une extrémité connectée au récipient et une extrémité libre, ces deux extrémités définissant entre elles un axe, et
dans lequel ledit au moins un canal s'étend dans une direction non perpendiculaire par rapport à cet axe.

Selon un mode de réalisation particulier, ledit au moins un canal s'étend dans une direction sensiblement parallèle à l'axe défini par l'élément d'application.

Toujours selon un mode de réalisation particulier, ledit au moins un canal est configuré de manière à pouvoir amener le produit depuis le récipient jusqu'à et sur le pourtour extérieur de l'élément d'application.

Ledit au moins un canal peut comprendre, dans un exemple de réalisation, une portion ayant une section transversale tubulaire et une portion ayant une section transversale ouverte sur le côté.

Ledit au moins un canal peut comprendre une pluralité de canaux.

Selon un autre de ses aspect, l'invention concerne un procédé pour appliquer un produit, le procédé comportant les étapes consistant à :
- fournir un dispositif comportant :
   - un récipient délimitant un espace intérieur contenant un produit,
   - un élément d'application fixé sur le récipient et définissant un pourtour extérieur, et
   - un bouchon délimitant un logement configuré pour recevoir l'élément d'application lorsque le dispositif est dans une position de stockage, le logement ayant un volume inférieur au volume de l'espace intérieur,
- retirer le bouchon du récipient de manière à dévoiler l'élément d'application,
- amener le produit contenu dans l'espace intérieur au travers d'un canal débouchant directement sur le pourtour extérieur de l'élément d'application de manière à ce que le canal amène le produit jusqu'à et sur le pourtour extérieur de l'élément d'application.

L'invention pourra être mieux comprise à la lecture de la description détaillée qui va suivre, d'exemples non limitatifs de mise en oeuvre de celle-ci, et à l'examen du dessin annexé, sur lequel :
- la figure 1 est une coupe longitudinale, schématique et partielle, d'un applicateur conforme à un premier exemple de mise en oeuvre de l'invention,
- les figures 2 à 6 sont des coupes longitudinales, schématiques et partielles, de variantes de réalisation de l'applicateur,
- la figure 7 représente l'applicateur de la figure 6 une fois le bouchon ôté,
- les figures 8 et 11 sont des vues analogues à la figure 6, représentant d'autres variantes de réalisation,
- la figure 9 représente isolément un adaptateur réalisé d'une seule pièce avec le porte-élément d'application,
- la figure 10 est une vue partielle et schématique de dessus, selon la flèche X de la figure 9, et
- la figure 12 est une vue analogue à la figure 6, d'une autre variante de réalisation.

L'applicateur 1 représenté à la figure 1 comporte un récipient 2 composé d'un corps de récipient 3, d'un adaptateur 4 fixé sur le corps de récipient 3 et d'un porte-élément d'application 5 fixé sur l'adaptateur 4.

Un élément d'application 7 est fixé dans un logement 8 du porte-élément d'application 5.

Un bouchon de fermeture 10, composé dans l'exemple considéré d'un corps de bouchon 11 et d'une capsule 12 rapportée sur celui-ci, peut fermer de manière étanche le récipient.

L'élément d'application 7 est par exemple un faisceau de poils, les poils étant de même nature ou de différentes natures, droits ou ondulés, disposés de façon à constituer un pinceau pour l'application de produit sur les ongles.

L'invention n'est pas limitée à un élément d'application 7 particulier et l'on peut utiliser des éléments d'application 7 de toutes natures et formes, tels que par exemple des embouts floqués, des mousses, des feutres, des brosses, des pointes souples, cette liste n'étant pas limitative.

Le corps de récipient 3 n'a été représenté que partiellement sur la figure 1 mais présente, de préférence, une forme générale allongée selon l'axe longitudinal X de l'applicateur 1.

Dans l'exemple considéré, le corps du récipient 3 est réalisé par extrusion/soufflage avec un col 13 et une paroi souple 14 à mémoire de forme sur laquelle l'utilisateur peut exercer une pression afm de diminuer son volume intérieur et forcer la distribution de produit contenu dans celui-ci sur l'élément d'application 7, comme cela sera précisé dans la suite.

Bien entendu, l'invention n'est pas limitée à la réalisation du corps de récipient 3 par extrusion/soufflage et celui-ci peut être réalisé par d'autres techniques encore, par exemple par injection, dans une ou plusieurs matières thermoplastiques ou thermodurcissables, en verre ou en céramique ou dans des métaux.

Le produit contenu dans le corps de récipient 3 est par exemple un vernis à ongles mais on ne sort pas du cadre de la présente invention lorsque ce produit est un liquide autre, par exemple un dissolvant ou plus généralement tout autre produit cosmétique ou de soin, voire un produit non cosmétique, par exemple une peinture pour effectuer des retouches sur une carrosserie automobile.

Le corps de récipient 3 peut loger une bille permettant d'homogénéiser son contenu, le cas échéant.

Dans l'exemple considéré, l'adaptateur 4 est fixé par encliquetage sur le col 13, ce dernier comportant à cet effet une gorge annulaire 15 dans laquelle s'encliquètent des reliefs 16 de l'adaptateur 4, ces reliefs 16 étant portés par une jupe de montage 20, tubulaire d'axe X.

Dans une variante non illustrée, la jupe de montage 20 pourrait être discontinue et comporter des pattes d'accrochage sur le corps de récipient 3.

L'adaptateur 4 peut comporter en outre, comme illustré, une lèvre annulaire d'étanchéité 18 destinée à s'appliquer sur la surface intérieure du col 13 et des nervures 19 destinées à serrer le col 13, ces nervures étant réalisées sur la jupe de montage 20. Les nervures 19 permettent d'éviter que l'adaptateur 4 ne tourne relativement au col 13, lors du dévissage du bouchon 10.

Dans l'exemple considéré, une paroi transversale 22 s'étend perpendiculairement à l'axe X, se raccorde à la jupe 20 et supporte la lèvre d'étanchéité 18. Cette paroi transversale 22 définit une ouverture 23.

L'adaptateur 4 comporte également une jupe 25 de réception du bouchon 10, filetée intérieurement dans l'exemple de la figure 1, dans laquelle peut se visser le bouchon 10.

Cette jupe 25 s'étend dans le prolongement de la jupe 20, au-dessus de la paroi transversale 22.

Le porte-élément d'application 5 comporte une partie tubulaire 28 qui traverse l'ouverture 23 et porte une collerette 29 qui vient en appui axialement sur la face supérieure de la paroi transversale 22, comme illustré.

La partie tubulaire 28 comporte un bourrelet annulaire 30 qui est encliqueté sous la paroi transversale 22, afin de retenir le porte-élément d'application 5 sur l'adaptateur 4.

Le diamètre extérieur de la partie tubulaire 28 correspond sensiblement à celui de l'ouverture 23.

La paroi transversale 22 porte une petite lèvre annulaire 60 afin d'améliorer encore l'étanchéité du montage du porte-élément d'application 5 sur l'adaptateur 4 en position fermée.

Dans l'exemple de la figure 1, la partie tubulaire 28 se raccorde par une partie tronconique 33 à une partie supérieure 34, pleine, qui définit le fond du logement 8 recevant l'élément d'application 7. Cette partie 34 est prolongée supérieurement par une jupe 36 qui défmit la paroi latérale du logement 8 et recouvre partiellement l'élément d'application 7.

La section transversale intérieure du logement 8 est circulaire d'axe X dans l'exemple considéré.

La partie 34 est traversée par un canal 40 d'alimentation en produit de l'élément d'application 7. Ce canal 40 s'étend dans l'exemple illustré parallèlement à l'axe X, ce qui peut faciliter sa réalisation par moulage et débouche à l'intérieur du porte-élément d'application 5 sensiblement en haut de la partie tronconique 33, traverse la partie 34 et continue le long de la jupe 36, étant ouvert radialement vers l'extérieur sur sa portion 66 s'étendant sur la jupe 36.

La partie 34 est délimitée extérieurement par une surface tronconique 42, sur laquelle le canal 40 débouche par un orifice 65 avant de s'étendre le long de la jupe 36.

La section de l'orifice 65 est adaptée à la viscosité du produit contenu dans le récipient, de façon à ce que le débit de produit ne soit pas trop grand lorsque le récipient est retourné.

Dans l'exemple considéré, le canal 40 permet également une reprise d'air, lorsque le corps de récipient reprend par élasticité sa forme initiale.

Grâce à la présence de la partie tubulaire 28, dont la section intérieure est largement supérieure à celle de l'orifice 65 dans l'exemple considéré, la perte de charge subie par le produit est relativement faible, étant essentiellement occasionnée par la traversée de la partie 34.

Dans l'exemple de la figure 1, le corps de bouchon 11 comporte un col 43, fileté extérieurement, qui se visse dans la jupe 25 et qui s'applique au terme du vissage du bouchon 10, par sa surface radialement intérieure 44, contre la partie tubulaire 28 et par sa tranche d'extrémité 45 contre la collerette 29. Cela permet d'obtenir une fermeture étanche du récipient.

Le col 43 est prolongé supérieurement d'une part par une jupe extérieure 47, cette dernière étant dans l'exemple considéré cylindrique de révolution autour de l'axe X, et d'autre part par une jupe intérieure 48, défmissant avec la jupe extérieure 47 un espace annulaire 49. La jupe intérieure 48 est fermée supérieurement par une paroi supérieure 50, située en retrait de l'extrémité supérieure 52 de la jupe extérieure 47.

Dans l'exemple représenté à la figure 1, la capsule 12 comporte une jupe 54 qui est engagée avec friction sur la jupe intérieure 48, dans l'espace annulaire 49. La capsule 12 repose contre la paroi supérieure 50, la face extérieure 55 de cette capsule 12 venant sensiblement à affleurement de l'extrémité supérieure 52 de la jupe extérieure 47.

La jupe intérieure 48 définit, avec la paroi supérieure 50, un logement 58 dans lequel s'étend l'élément d'application 7, ce logement 58 présentant une hauteur suffisante pour que l'élément d'application 7 garde son extrémité supérieure en retrait de la paroi supérieure 50, comme on peut le voir sur la figure 1.

Le volume de ce logement 58 est relativement faible, étant par exemple plus de cinq fois plus faible que celui du corps de récipient 3, étant par exemple inférieur à 1 cm³, tandis que la contenance du récipient est par exemple supérieure à 5 cm³.

Ainsi, le risque de séchage du produit sur l'élément d'application est réduit.

Le corps de bouchon 11 peut être réalisé dans une matière plastique transparente et la capsule 12 peut porter une pastille indicatrice de la couleur du produit, cette pastille comportant par exemple un dépôt du même produit que celui contenu dans le récipient.

Pour assembler l'applicateur 1, on peut procéder de la manière suivante.

On commence par disposer le bouchon 10 à l'envers puis le porte-élément 5 sur lequel a été préalablement fixé l'élément d'application est inséré dans le logement 58, la collerette 29 venant en appui contre la tranche 45 du col 43 du bouchon.

Ensuite, l'adaptateur 4 est vissé sur le col 43, ce qui pousse le bourrelet annulaire 30 à travers la paroi transversale 22.

Au terme du vissage de l'adaptateur, l'ensemble ainsi formé peut être retourné et fixé par encliquetage sur le corps de récipient 3, celui-ci ayant été rempli du produit à appliquer.

Pour se servir de l'applicateur 1, l'utilisateur dévisse le bouchon 10 et peut retourner le récipient 2, de manière à orienter vers le bas l'élément d'application 7, par exemple à 45° environ de la verticale. Au besoin, l'utilisateur peut exercer une pression sur la paroi 14 du corps de récipient 3 pour forcer du produit à circuler à travers le canal d'alimentation 40.

Le produit qui sort par l'orifice 65 peut s'écouler par gravité le long de la portion 66 du canal d'alimentation s'étendant sur la jupe 36 pour atteindre le pourtour de l'élément d'application 7.

L'utilisateur peut, s'il le souhaite et si l'orientation du récipient le permet, contrôler visuellement la quantité distribuée à travers l'orifice 65, afin d'éviter de surcharger l'élément d'application 7 en produit.

L'exemple de réalisation représenté à la figure 2 diffère de celui décrit précédemment en référence à la figure 1 par la forme du porte-élément d'application 5 et par celle du bouchon 10.

La partie tubulaire 28 du porte-élément d'application 5 est identique à celle de la figure 1 pour la portion qui s'étend sous la collerette 29 mais comporte au-dessus de cette dernière une portion tronconique 70 puis une portion cylindrique 71 se raccordant à la partie 34.

La partie cylindrique 71 présente une hauteur supérieure à celle de la jupe 25, de telle sorte que le porte-élément d'application 5 dépasse davantage de l'adaptateur 4 que dans le mode de réalisation précédemment décrit, ce qui peut faciliter l'application, le cas échéant.

Le bouchon 10 de l'exemple de la figure 2 comporte une jupe extérieure 47 identique à celle de la figure 1, mais la jupe intérieure 48 comporte en partie supérieure une lèvre annulaire 73 élastiquement déformable qui s'applique contre la surface extérieure 74 de la partie cylindrique 71, sensiblement au niveau de son raccordement à la partie 34.

La lèvre 73 peut racler le porte-élément d'application 5 à chaque fois que le bouchon 10 est enlevé, ce qui peut réduire les risques de salissures.

En outre, la lèvre 73, en s'appliquant de manière étanche sur le porte-élément d'application 5, peut diminuer le volume du logement 58 du bouchon 10 contenant l'élément d'application 7, et réduire le risque que du produit ne s'écoule jusqu'à la collerette 29.

La capsule 12 contribue dans l'exemple de la figure 2 à l'étanchéité de la fermeture du récipient et comporte à cet effet une jupe 76 qui est engagée de manière étanche sur la jupe intérieure 48.

L'exemple de réalisation de la figure 3 diffère de celui de la figure 1 par la forme de l'adaptateur 4, par celle du bouchon 10, ainsi que par la nature de l'élément d'application 7, qui est dans l'exemple considéré un embout floqué.

Le bouchon 10 comporte d'une part un corps 11 qui est réalisé par exemple en verre, ce corps 11 étant fermé en partie supérieure et comportant en partie inférieure une gorge annulaire 80 et d'autre part une jupe tubulaire extérieure 81. Cette dernière comporte un bossage 83 encliqueté dans la gorge annulaire 80, étant filetée intérieurement pour se visser sur une jupe 85, filetée extérieurement, de l'adaptateur 4, cette jupe 85 remplaçant la jupe 25 filetée intérieurement des exemples des figures 1 et 2.

Le corps 11 comporte une partie inférieure qui s'applique de manière étanche contre la partie tubulaire 28 au-dessus de la collerette 29.

L'exemple de réalisation de la figure 4 diffère de celui de la figure 1 uniquement par la forme du bouchon 10 et par la nature de l'élément d'application 7.

Dans l'exemple de la figure 4, le bouchon 10 est monolithique, étant réalisé par exemple d'un seul tenant en matière plastique transparente ou en verre. Le bouchon 10 comporte un col 43 agencé d'une part pour se visser sur la jupe 25 filetée intérieurement de l'adaptateur 4, et d'autre part pour s'appliquer de manière étanche contre la partie tubulaire 28.

L'exemple de réalisation de la figure 5 reprend l'adaptateur de la figure 3 et se démarque de l'exemple de cette figure par le fait que la jupe extérieure 81 se raccorde supérieurement à une jupe intérieure 90, dont l'extrémité inférieure 91 se situe axialement au-dessus de la partie filetée engagée sur la jupe 85. Le relief 83 a été supprimé. Le corps 11 est engagé dans la jupe intérieure 90 et présente un épaulement 93 qui vient en butée contre l'extrémité inférieure 91 de la jupe 90. Le corps 11 s'applique par sa tranche inférieure contre la collerette 29 et s'applique également contre la partie tubulaire 28. Il est par exemple réalisé dans une matière transparente ou non, alors que la jupe extérieure 81 est réalisée dans une matière opaque. La partie supérieure 96 du corps 11 constitue une fenêtre permettant de voir l'élément d'application 7 et, le cas échéant, d'observer la couleur du produit dans le cas d'un dépôt de celui-ci contre la surface intérieure du corps 11.

L'exemple de réalisation de la figure 6 comporte un bouchon 10 ayant une structure assez proche de celle illustrée à la figure 1. L'adaptateur 4 comporte, comme dans l'exemple de la figure 1, des jupes de montage 20 et de réception 25 du bouchon 10, la jupe 25 étant prolongée supérieurement par un rebord 98 dont le diamètre intérieur est légèrement supérieur au diamètre extérieur de la jupe 47. L'adaptateur 4 comporte encore une lèvre annulaire 99 ménageant avec le rebord 98 une gorge annulaire 100 dont le rôle est d'améliorer l'ergonomie, l'esthétique et la facilité de démoulage.

L'applicateur de la figure 6 comporte plusieurs canaux 40 d'alimentation de l'élément d'application 7 en produit.

Ces canaux 40 comportent des portions 103 qui traversent la partie 34 et qui débouchent dans des espaces 104 ménagés entre des pattes 105, ces dernières présentant comme on peut le voir sur la figure 7 notamment, une surface extérieure 106 s'étendant obliquement vers l'élément d'application 7. Le nombre de pattes 105 est par exemple compris entre 2 et 8.

L'exemple de réalisation de la figure 8 comporte un adaptateur 4 dont la jupe de montage 20 est agencée pour se visser sur le col 13 du corps de récipient 3. La paroi transversale 22 comporte une petite lèvre annulaire 110 agencée pour s'appliquer sur la tranche supérieure du col 13.

La jupe 25 de l'adaptateur 4 est similaire à celle de l'exemple de la figure 1.

Dans l'exemple de la figure 8, le bouchon 10 comporte un corps 11 monolithique dont le col 43 présente un filetage extérieur agencé pour se visser dans la jupe 25.

Le porte-élément d'application 5 est réalisé d'un seul tenant avec l'adaptateur 4, comme on peut le voir également sur la figure 9.

La partie tubulaire 28 du porte-élément d'application 5 se raccorde à la paroi transversale 22. L'élément d'application 7 est alimenté par une pluralité de canaux 40 qui sont angulairement équirépartis autour de l'axe X et qui débouchent par des orifices 115, comme on peut le voir sur la figure 10, entre des pattes 116 qui s'étendent le long de la jupe 36, autour et légèrement au-dessus de celle-ci. Ces pattes 116 présentent à leur extrémité une surface 118 inclinée vers le bas vers l'embouchure du logement 8, comme on peut le voir sur la figure 10 notamment. Cette surface 118 facilite l'écoulement du produit sur le pourtour extérieur de l'élément d'application et évite la formation d'une goutte de produit lors de l'utilisation inclinée. La surface 118 peut faciliter l'écoulement du produit sur le pourtour de l'élément d'application 7.

Le mode de réalisation de la figure 11 diffère de celui de la figure 8 essentiellement par la présence sur le porte-élément d'application 5 d'une lèvre annulaire d'étanchéité 112 qui diverge vers le haut. Cette lèvre 112 est agencée pour s'appliquer, sensiblement à hauteur de la base de la partie 34, sur le bouchon 10, lorsque celui-ci est en place sur le récipient. La lèvre 112 permet de limiter le volume intérieur du bouchon.

L'élément d'application 7 peut être reçu dans un logement 8 qui peut être défini par une partie 34 venue de matière par moulage avec l'ensemble du porte-élément d'application 5, comme c'est le cas notamment de l'exemple représenté à la figure 1, ou être défini par une pièce rapportée, comme c'est le cas notamment de l'exemple de la figure 12.

On voit sur cette figure que le porte-élément d'application 5 comporte des ailettes intérieures 122 permettant la fixation de la partie 34 dans le porte-élément d'application 5. Cette fixation s'effectue par serrage mais pourrait en variante s'effectuer par encliquetage ou autrement.

En outre, comme on peut le voir sur la figure 12, une paroi tubulaire 125 peut s'étendre le long d'une portion de la longueur de l'élément d'application 7 à l'extrémité du porte-élément d'application 5.

Dans l'exemple considéré, l'alimentation de l'élément d'application en produit s'effectue au travers de deux canaux 126 et 127 diamétralement opposés, formés entre la partie 34 et le porte-élément d'application 5 sensiblement à la base de la paroi tubulaire 125. Cette dernière permet d'assurer une répartition plus homogène du produit autour de l'élément d'application 7.

Les canaux 126 et 127 débouchent dans l'espace annulaire formé entre l'extrémité supérieure 131 de la partie 34 et la paroi tubulaire 125 et par l'élément d'application 7 et la paroi tubulaire 125.

La paroi tubulaire 125 se raccorde à sa base à une paroi sensiblement tronconique 130 du porte-élément d'application, laquelle converge en direction de l'extrémité distale de l'élément d'application 7.

Le nombre de canaux pourrait être différent, et l'on pourrait avoir par exemple plus de deux canaux uniformément répartis autour de l'axe X.

Bien entendu, l'invention n'est pas limitée aux exemples de réalisation qui viennent d'être décrits et de nombreuses modifications peuvent y être apportées sans que l'on sorte de son cadre.

En particulier, les caractéristiques des différents modes de réalisation qui viennent d'être décrits peuvent se combiner entre elles au sein de nouveaux modes de réalisation.

La partie 34 peut être réalisée avec une forme différente et notamment une forme évidée, cette partie 34 pouvant à la limite ne pas être plus épaisse que la jupe 36, notamment lorsqu'un mode de fixation de l'élément d'application autre que l'agrafage est utilisé et qu'il n'est pas nécessaire que le fond du logement 8 soit renforcé.

Le ou les canaux 40 d'alimentation de l'élément d'application 7 peuvent être réalisés autrement encore, et notamment être non parallèles à l'axe X.

Le cas échéant, le fond du logement 8 peut communiquer par un passage avec l'intérieur du récipient.

Le bouchon peut se fixer sur le porte-élément d'application et ce dernier se fixer sur le corps de récipient.

Dans une variante non illustrée, le corps de récipient est remplacé par un récipient équipé d'une pompe ou d'une valve, et l'adaptateur peut être relié au corps de récipient de manière à pouvoir agir sur une tige de pompe ou de valve.

Dans toute la description, y compris les revendications, l'expression « comportant un » doit être comprise comme étant synonyme de « comportant au moins un », sauf si le contraire est spécifié.

## Revendications

1. Applicateur (1) comportant :
- un récipient (2) contenant dans un espace intérieur un produit cosmétique et/ou de soin à appliquer,
- un élément d'application (7) fixé sur le récipient au moins lors de l'utilisation,
- un bouchon (10) pour fermer le récipient, ce bouchon comportant un logement (58) pour recevoir l'élément d'application, le volume de ce logement étant inférieur à celui de l'espace intérieur du récipient contenant le produit à appliquer,
le récipient comportant au moins un canal (40 ; 126, 127) d'alimentation en produit de l'élément d'application (7), ce canal étant en communication avec l'intérieur du récipient quand le bouchon ferme le récipient et débouchant directement à l'extérieur de l'élément d'application, ce canal étant en outre disposé de manière à pouvoir amener du produit contenu dans le récipient sur le pourtour extérieur de l'élément d'application (7),
le récipient comportant un porte-élément d'application (5) et ledit au moins un canal d'alimentation (40) étant formé dans ce porte-élément d'application.

2. Applicateur selon la revendication 1, **caractérisé par le fait que** du produit contenu dans le récipient peut être amené dans le logement du bouchon par le canal, de telle sorte que le logement peut être rempli au moins partiellement par le produit lorsque le bouchon ferme le récipient.

3. Applicateur selon la revendication 2, **caractérisé par le fait que** le canal est configuré de telle sorte qu'il permet au produit de s'écouler par gravité dans le logement (58) du bouchon.

4. Applicateur selon l'une quelconque des revendications précédentes, **caractérisé par le fait que** le récipient comporte plusieurs canaux (40) d'alimentation de l'élément d'application.

5. Applicateur selon la revendication 4, **caractérisé par le fait que** les canaux d'alimentation (40) sont équirépartis angulairement autour d'un axe longitudinal (X) de l'applicateur.

6. Applicateur selon l'une quelconque des revendications précédentes, **caractérisé par le fait que** la communication fluidique établie entre le logement (58) du bouchon qui reçoit l'élément d'application (7) et l'espace intérieur du récipient s'effectue exclusivement par ledit canal (40).

7. Applicateur selon l'une quelconque des revendications précédentes, **caractérisé par le fait que** la longueur du récipient (2) est au moins double de celle du bouchon (10).

8. Applicateur selon l'une quelconque des revendications précédentes, **caractérisé par le fait que** le récipient comporte un corps de récipient (3) et un adaptateur (4) qui est fixé sur le corps de récipient (3) et permet la fixation amovible du bouchon (10).

9. Applicateur selon la revendications-précédentes, **caractérisé par le fait que** le porte-élément d'application (5) est rapporté sur cet adaptateur (4).

10. Applicateur selon la revendication 8, **caractérisé par le fait que** le porte-élément d'application (5) est réalisé d'une seule pièce par moulage de matière avec l'adaptateur (4).

11. Applicateur selon la revendication 8, **caractérisé par le fait que** l'adaptateur (4) se visse sur le corps de récipient (3).

12. Applicateur selon la revendication 8, **caractérisé par le fait que** l'adaptateur (4) se fixe par encliquetage sur le corps de récipient (3).

13. Applicateur selon la revendication 8, **caractérisé par le fait que** l'adaptateur (4) comporte une lèvre annulaire d'étanchéité (18), agencée pour s'appliquer de manière étanche contre un col (13) du corps de récipient (3).

14. Applicateur selon la revendication 8, **caractérisé par le fait que** le bouchon (10) est agencé pour se visser sur l'adaptateur (4).

15. Applicateur selon la revendication 14, **caractérisé par le fait que** le bouchon (10) se visse sur une jupe (25) filetée intérieurement.

16. Applicateur selon l'une quelconque des revendications précédentes, **caractérisé par le fait que** le bouchon (10) s'applique de manière étanche sur le porte-élément d'application (5) et/ou, lorsque l'applicateur, est conforme, à la revendication 8, l'adaptateur (4).

17. Applicateur selon l'une quelconque des revendications précédentes, **caractérisé par le fait que** le bouchon (10) est réalisé au moins partiellement dans une matière transparente.

18. Applicateur selon l'une quelconque des revendications précédentes, **caractérisé par le fait que** le bouchon comporte un corps (11) et une capsule (12) fixée sur le corps (11), cette capsule (12) définissant au moins partiellement le dessus du bouchon.

19. Applicateur selon la revendication 18, **caractérisé par le fait que** la capsule (12) ne contribue aucunement à la fermeture du récipient.

20. Applicateur selon la revendication 18, **caractérisé par le fait que** la capsule (12) contribue à la fermeture du récipient.

21. Applicateur selon la revendication 20, **caractérisé par le fait que** la capsule (12) comporte une jupe (76) venant s'appliquer de manière étanche sur une jupe correspondante (48) du corps (11) du bouchon.

22. Applicateur selon l'une quelconque des revendications précédentes, **caractérisé par le fait que** le bouchon (10) est réalisé entièrement en une matière transparente.

23. Applicateur selon la revendication 1, **caractérisé par le fait que** le bouchon (10) comporte une jupe extérieure (81) et une jupe intérieure (90) se raccordant supérieurement à la jupe extérieure (81), la jupe extérieure (81) étant agencée pour se visser sur une jupe (85) filetée extérieurement du récipient et **par le fait que** le bouchon (10) comporte en outre un corps (11) engagé dans la jupe intérieure (90), ce corps (11) étant agencé pour s'appliquer de manière étanche contre le porte-élément d'application (5).

24. Applicateur selon la revendication 1, **caractérisé par le fait que** le bouchon comporte une jupe intérieure (48) et une jupe extérieure (47) se raccordant inférieurement à la jupe intérieure, cette dernière étant agencée pour se visser sur une jupe (25) filetée intérieurement du récipient.

25. Applicateur selon la revendication 1, **caractérisé par le fait que** le bouchon (10) comporte plusieurs pièces rapportées les unes sur les autres.

26. Applicateur selon la revendication 1, **caractérisé par le fait que** le bouchon (10) est monolithique.

27. Applicateur selon l'une quelconque des revendications 8, 9 et 11 à 26, **caractérisé par le fait que** le porte-élément d'application (5) comporte une collerette (29), destinée à venir en butée contre une paroi transversale (22) de l'adaptateur (4).

28. Applicateur selon la revendication 27, **caractérisé par le fait que** le bouchon s'applique sur la collerette (29) au terme de son vissage.

29. Applicateur selon l'une des revendications 27 et 28, **caractérisé par le fait que** le porte-élément d'application (5) comporte au moins un relief (30), notamment un bourrelet annulaire, agencé pour s'encliqueter sur la paroi transversale (22).

30. Applicateur selon l'une quelconque des revendications 27 à 29, **caractérisé par le fait que** la paroi transversale (22) comporte une lèvre annulaire (60).

31. Applicateur selon l'une quelconque des revendications précédentes, **caractérisé par le fait que** le bouchon comporte une surface d'étanchéité agencée pour s'appliquer sur le porte-élément d'application (5).

32. Applicateur selon la revendication 31, **caractérisé par le fait que** la surface d'étanchéité est définie par une lèvre (73).

33. Applicateur selon la revendication 31, **caractérisé par le fait que** la surface d'étanchéité est conique.

34. Applicateur selon l'une quelconque des revendications précédentes, **caractérisé par le fait que** le porte-élément d'application (5) comporte une lèvre annulaire d'étanchéité (112) agencée pour s'appliquer contre le bouchon (10) lorsque celui-ci est en place.

35. Applicateur selon l'une quelconque des revendications précédentes, **caractérisé par le fait que** le porte-élément d'application (5) comporte une jupe (36) recouvrant partiellement l'élément d'application (7).

36. Applicateur selon la revendication 35, **caractérisé par le fait que** ledit au moins un canal (40) d'alimentation de l'élément d'application (7) s'étend sur une surface extérieure de cette jupe (36).

37. Applicateur selon l'une quelconque des revendications précédentes, **caractérisé par le fait que** le porte-élément d'application (5) comporte, lorsque les canaux d'alimentation (40) sont multiples, au moins deux pattes (105 ; 116) entre lesquelles s'étendent lesdits canaux (40), voire au moins trois telles pattes.

38. Applicateur selon la revendication 37, **caractérisé par le fait que** les pattes (105) présentent une face extérieure (106) orientée obliquement vers l'élément d'application (7).

39. Applicateur selon la revendication 37, **caractérisé par le fait que** les pattes (116) sont pourvues, dans le voisinage de leur extrémité libre, de surfaces (118) dirigées vers l'élément d'application (7).

40. Applicateur selon l'une quelconque des revendications précédentes, **caractérisé par le fait que** le logement (8) du porte-élément d'application (7) dans lequel est reçu l'élément d'application (7) comporte une paroi latérale (36) et une paroi de fond (34) qui est plus épaisse que la paroi latérale.

41. Applicateur selon l'une quelconque des revendications précédentes, **caractérisé par le fait que** l'élément d'application (7) est un pinceau.

42. Applicateur selon l'une quelconque des revendications précédentes, **caractérisé par le fait que** le récipient (2) contient un vernis à ongles.

43. Applicateur selon la revendication 1, **caractérisé par le fait que** le récipient comporte deux canaux d'alimentation (126, 127) diamétralement opposés.

44. Applicateur selon la revendication 1, **caractérisé par le fait que** l'élément d'application est fixé sur une partie (34) rapportée sur un porte-élément d'application (5), ce dernier comportant de préférence des ailettes intérieures (122) contribuant à assurer ladite fixation.

45. Applicateur selon l'une quelconque des revendications précédentes, **caractérisé par le fait que** le récipient comporte une paroi tubulaire (125) s'étendant le long d'une partie au moins de la longueur de l'élément d'application pour répartir le produit délivré par le ou les canaux d'alimentation autour de l'élément d'application.

46. Applicateur selon l'une quelconque des revendications précédentes, le canal d'alimentation étant configuré de manière à pouvoir amener le produit depuis le récipient jusqu'à et sur le pourtour extérieur de l'élément d'application.

## Claims

1. An applicator (1) comprising:
· a receptacle (2) containing, in an inside space, a cosmetic and/or a care product to be applied;
· an applicator element (7) fixed onto the receptacle at least while in use;
· a cap (10) for closing the receptacle, the cap presenting a housing (58) for receiving the applicator element, the volume of this housing being smaller than the volume of the inside space of the receptacle containing the substance to be applied,
the receptacle including at least one feed channel (40; 126; 127) for feeding the applicator element (7) with the substance, the channel being in communication with the inside of the receptacle when the receptacle is closed by the cap, and opening out directly to the outside of the applicator element, the channel also being disposed in such a manner as to be able to guide the substance contained in the receptacle over the outside periphery of the applicator element (7),
the receptacle including an applicator-element holder (5) and said at least one feed channel (40) being formed in the applicator-element holder.

2. An applicator according to claim 1, wherein the substance contained in the receptacle can be guided into the housing of the cap via the channel, so that the housing can be filled, at least in part, with the substance when the receptacle is closed by the cap.

3. An applicator according to claim 2, wherein the channel is configured in such a manner that it enables the substance to flow by gravity into the housing (58) of the cap.

4. An applicator according to any one of the preceding claims, wherein the receptacle includes a plurality of feed channels (40) for feeding the applicator element.

5. An applicator according to claim 4, wherein the feed channels (40) are evenly distributed angularly around a longitudinal axis (X) of the applicator.

6. An applicator according to any one of the preceding claims, wherein fluid communication established between the housing (58) of the cap which receives the applicator element (7) and the inside space of the receptacle takes place exclusively via said channel (40).

7. An applicator according to any one of the preceding claims, wherein the length of the receptacle (2) is at least twice the length of the cap (10).

8. An applicator according to any one of the preceding claims, wherein the receptacle comprises a receptacle body (3) and an adaptor (4) that is fixed onto the receptacle body (3) and that enables the cap (10) to be fixed in removable manner.

9. An applicator according to the preceding claim, wherein the applicator-element holder (5) is fitted onto this adaptor (4).

10. An applicator according to claim 8, wherein the applicator-element holder (5) is made integrally as a single piece with the adaptor (4) by molding a material.

11. An applicator according to claim 8, wherein the adaptor (4) is screwed onto the receptacle body (3).

12. An applicator according to claim 8, wherein the adaptor (4) is fixed by being snap-fastened onto the receptacle body (4).

13. An applicator according to claim 8, wherein the adaptor (4) includes an annular sealing lip (18) arranged to bear in sealed manner against a neck (13) of the receptacle body (3).

14. An applicator according to claim 8, wherein the cap (10) is arranged to be screwed onto the adaptor (4).

15. An applicator according to claim 14, wherein the cap (10) is screwed onto an internally-threaded skirt (25).

16. An applicator according to any one of the preceding claims, wherein the cap (10) bears in sealed manner against the applicator-element holder (5) and/or, when the applicator is according to claim 8, the adaptor (4).

17. An applicator according to any one of the preceding claims, wherein at least part of the cap (10) is made of a transparent material.

18. An applicator according to claim 1, wherein the cap comprises a body (11) and a plug (12) fixed onto the body (11), with the plug (12) defining at least part of the top of the cap.

19. An applicator according to claim 18, wherein the plug (12) does not contribute in any way to closing the receptacle.

20. An applicator according to claim 18, wherein the plug (12) contributes to closing the receptacle.

21. An applicator according to claim 20, wherein the plug (12) includes a skirt (76) that comes to bear in sealed manner against a corresponding skirt (48) of the body (11) of the cap.

22. An applicator according to any one of the preceding claims, wherein the cap (10) is made entirely of a transparent material.

23. An applicator according to claim 1, wherein the cap (10) comprises an outer skirt (81) and an inner skirt (90) that is connected at the top to the outer skirt (81), the outer skirt (81) being arranged to be screwed onto an externally-threaded skirt (85) of the receptacle, and wherein the cap (10) further comprises a body (11) engaged in the inner skirt (90), the body (11) being arranged to bear in sealed manner against the applicator-element holder (5).

24. An applicator according to claim 1, wherein the cap comprises an inner skirt (48) and an outer skirt (47) that is connected at the bottom to the inner skirt, said inner skirt being arranged to be screwed onto an internally-threaded skirt (25) of the receptacle.

25. An applicator according to claim 1, wherein the cap (10) comprises a plurality of parts fitted together.

26. An applicator according to claim 1, wherein the cap (10) is a single piece.

27. An applicator according to any one of claims 8, 9 and 11 to 26, wherein the applicator-element holder (5) includes a collar (29) designed to come into abutment against a transverse wall (22) of the adaptor (4).

28. An applicator according to claim 27, wherein, once screwed home, the cap bears against the collar (29).

29. An applicator according to claim 27 or 28, wherein the applicator-element holder (5) includes at least one portion in relief (30), in particular an annular bead, arranged to be snap-fastened onto the transverse wall (22).

30. An applicator according to any one of claims 27 to 29, wherein the transverse wall (22) includes an annular lip (60).

31. An applicator according to any one of the preceding claims, wherein the cap includes a sealing surface arranged to bear against the applicator-element holder (5).

32. An applicator according to claim 31, wherein the sealing surface is defined by a lip (73).

33. An applicator according to claim 31, wherein the sealing surface is conical.

34. An applicator according to any one of the preceding claims, wherein the applicator-element holder (5) includes an annular sealing lip (112) arranged to bear against the cap (10) when said cap is in place.

35. An applicator according to any one of the preceding claims, wherein the applicator-element holder (5) includes a skirt (36) covering the applicator element (7) in part.

36. An applicator according to claim 35, wherein said at least one feed channel (40) for feeding the applicator element (7) extends over an outside surface of said skirt (36).

37. An applicator according to any one of the preceding claims, wherein, when there are multiple feed channels (40), the applicator-element holder (5) includes at least two tabs (105; 116), or even at least three such tabs, with said channels (40) extending between them.

38. An applicator according to claim 37, wherein the tabs (105) present outside faces (106) sloping obliquely towards the applicator element (7).

39. An applicator according to claim 37, wherein, in the vicinity of their free ends, the tabs (116) are provided with surfaces (118) directed towards the applicator element (7).

40. An applicator according to any one of the preceding claims, wherein the housing (8) of the applicator-element holder (7), in which the applicator element (7) is received, comprises a side wall (36) and an end wall (34) which is thicker than the side wall.

41. An applicator according to any one of the preceding claims, wherein the applicator element (7) is a brush.

42. An applicator according to any one of the preceding claims, wherein the receptacle (2) contains a nail varnish.

43. An applicator according to any one of the preceding claims, wherein the receptacle comprises two feed channels (126; 127) that are diametrically opposed.

44. An applicator according to claim 1, wherein the applicator element is fixed on a portion (34) that is added to an applicator-element holder (5), the latter preferably comprising internal ribs (122), contributing to ensure said fixation.

45. An applicator according to any one of the preceding claims, wherein the receptacle comprises a tubular wall (125) extending along at least a portion of the length of the applicator element to distribute the substance delivered by the at least one feed channel around the applicator element.

46. An applicator according to any one of the preceding claims, wherein said feed channel is configured to guide the substance from the receptacle to and over the outside periphery of the applicator element.

## Patentansprüche

1. Appliziervorrichtung (1), die aufweist:
- einen Behälter (2), der in einem inneren Raum ein kosmetisches Produkt und/oder Pflegeprodukt zum Applizieren enthält,
- ein Applizierelement (7), das auf dem Behälter zumindest während der Verwendung festgelegt ist,
- einen Verschluss (10), um den Behälter zu Verschließen, wobei dieser Verschluss einen Unterbringungsraum (58) enthält, um das Applizierelement aufzunehmen, wobei das Volumen des Unterbringungsraumes geringer ist als das des inneren Raumes des Behälters, der das zu applizierende Produkt enthält, wobei der Behälter aufweist, zumindest eine Leitung (40; 126, 127) zur Versorgung für das Applizierelement (7), wobei die Leitung in Verbindung mit dem Inneren des Behälters steht, wenn der Verschluss den Behälter verschließt und unmittelbar in das Äußere des Applizierelementes mündet, wobei diese Leitung außerdem in der Weise angeordnet ist, um Produkt zuführen zu können, das in dem Behälter in der Umgebung des Äußeren des Applizierelementes (7) enthalten ist, wobei der Behälter ein Eingangselement zum Applizieren (5) aufweist und die zumindest eine Leitung zur Versorgung (40) in dem Eingangselement zum Applizieren ausgebildet ist.

2. Appliziervorrichtung nach Anspruch 1, **dadurch gekennzeichnet, dass** das Produkt, das in dem Behälter enthalten ist, über die Leitung in den Unterbringungsraum des Verschlusses zugeführt werden kann, in der Weise, dass der Unterbringungsraum zumindest teilweise durch das Produkt geflutet werden kann, wenn der Verschluss den Behälter verschließt.

3. Appliziervorrichtung nach Anspruch 2, **dadurch gekennzeichnet, dass** die Leitung in der Weise konstruiert ist, dass sie es dem Produkt ermöglicht, sich durch Gravitation in den Unterbringungsraum (58) des Verschlusses zu ergießen.

4. Appliziervorrichtung nach irgendeinem der voranstehenden Ansprüche, **dadurch gekennzeichnet, dass** der Behälter mehrere Leitungen (40) zur Versorgung des Applizierelementes aufweist.

5. Appliziervorrichtung nach Anspruch 4, **dadurch gekennzeichnet, dass** die Leitungen zur Versorgung (40) gleichmäßig winklig um die Längsachse (X) der Appliziervorrichtung verteilt sind.

6. Appliziervorrichtung nach irgendeinem der voranstehenden Ansprüche, **dadurch gekennzeichnet, dass** die zwischen dem Unterbringungsraum (58) des Verschlusses, der das Applizierelement (7) aufnimmt, und dem inneren Raum des Behälters eingerichtete Fluidverbindung ausschließlich durch die Leitung (40) bewirkt ist.

7. Appliziervorrichtung nach irgendeinem der voranstehenden Ansprüche, **dadurch gekennzeichnet, dass** die Länge des Behälters (2) zumindest das Doppelte der Zelle des Verschlusses (10) ist.

8. Appliziervorrichtung nach irgendeinem der voranstehenden Ansprüche, **dadurch gekennzeichnet, dass** der Behälter einen Behälterkörper (3) und einen Adapter (4) aufweist, der auf dem Behälterkörper (3) festgelegt ist und die abnehmbare Festlegung des Verschlusses (10) ermöglicht.

9. Appliziervorrichtung nach dem voranstehenden Anspruch, **dadurch gekennzeichnet, dass** das Eingangselement zum Applizieren (5) auf diesem Adapter (4) angesetzt ist.

10. Appliziervorrichtung nach Anspruch 8, **dadurch gekennzeichnet, dass** das Eingangselement zum Applizieren (5) aus einem einzigen Stück durch Materialformung mit dem Adapter (4) verwirklicht ist.

11. Appliziervorrichtung nach Anspruch 8, **dadurch gekennzeichnet, dass** der Adapter (4) auf dem Körper des Behälters (3) angeschraubt ist.

12. Appliziervorrichtung nach Anspruch 8, **dadurch gekennzeichnet, dass** der Adapter (4) durch Verrastung auf dem Körper des Behälters (3) festgelegt ist.

13. Appliziervorrichtung nach Anspruch 8, **dadurch gekennzeichnet, dass** der Adapter (4) eine ringförmige Dichtlippe (8) aufweist, die für die Applikation in dichtender Weise gegen einen Hals (13) des Körpers des Behälters (3) angeordnet ist.

14. Appliziervorrichtung nach Anspruch 8, **dadurch gekennzeichnet, dass** der Behälter (10) angeordnet ist, um auf dem Adapter (4) angeschraubt zu werden.

15. Appliziervorrichtung nach Anspruch 14, **dadurch gekennzeichnet, dass** der Verschluss (10) auf eine innerlich mit einem Gewinde versehene Schürze bzw. Verkleidung (25) geschraubt ist.

16. Appliziervorrichtung nach irgendeinem der voranstehenden Ansprüche, **dadurch gekennzeichnet, dass** der Verschluss (10) in einer dichtenden Weise auf dem Eingangselement zum Applizieren (5) und/oder wenn die Appliziervorrichtung entsprechend dem Anspruch 8 ausgebildet ist, dem Adapter (4) appliziert bzw. anlegt ist.

17. Appliziervorrichtung nach irgendeinem der voranstehenden Ansprüche, **dadurch gekennzeichnet, dass** der Verschluss (10) zumindest teilweise aus einem durchsichtigen Material verwirklicht ist.

18. Appliziervorrichtung nach irgendeinem der voranstehenden Ansprüche, **dadurch gekennzeichnet, dass** der Verschluss einen Körper (11) und eine Kapsel (12), die auf dem Körper (11) festgelegt ist, aufweist, wobei diese Kapsel (12) zumindest teilweise das Untere des Verschlusses definiert.

19. Appliziervorrichtung nach Anspruch 18, **dadurch gekennzeichnet, dass** die Kapsel (12) in keiner Weise zu dem Verschlusses des Behälters beiträgt.

20. Appliziervorrichtung nach Anspruch 18, **dadurch gekennzeichnet, dass** die Kapsel (12) zum Verschluss des Behälters beiträgt.

21. Appliziervorrichtung nach Anspruch 20, **dadurch gekenntzeichnet, dass** die Kapsel (12) eine Schürze bzw. Verkleidung (76) aufweist, die sich in einer dichtenden Weise auf einer korrespondierenden Schürze bzw. Verkleidung (48) des Körpers (11) und des Verschlusses anlegt.

22. Appliziervorrichtung nach irgendeinem der voranstehenden Ansprüche, **dadurch gekennzeichnet, dass** der Verschluss (10) vollständig aus einem durchsichtigen Material verwirklicht ist.

23. Appliziervorrichtung nach Anspruch 1, **dadurch gekennzeichnet, dass** der Verschluss (10) eine äußere Verkleidung bzw. Schürze (81) und eine innere Schürze bzw. Verkleidung (90), die sich überragend bzw. überstehend mit der äußeren Schürze bzw. Verkleidung (81) verbindet, aufweist, wobei die äußere Verkleidung bzw. Schürze (81) angeordnet ist, um mit einer äußerlich mit einem Gewinde versehenen Schürze bzw. Verkleidung (89) des Behälters verschraubt zu werden und **dadurch**, dass der Verschluss (10) außerdem einen Körper (11) aufweist, der in die innere Verkleidung bzw. Schürze (90) eingesetzt ist, wobei der Körper (11) angeordnet ist, um in einer dichtenden Weise gegen das Eingangselement zum Applizieren (5) angelegt zu werden.

24. Appliziervorrichtung nach Anspruch 1, **dadurch gekennzeichnet, dass** der Verschluss aufweist, eine innere Schürze bzw. Verkleidung (48) und eine äußere Schürze bzw. Verkleidung (47), die sich unterschreitend mit der inneren Schürze bzw. Verkleidung verbindet, wobei diese letztere angeordnet ist, um mit einer im Inneren mit einem Gewinde versehenen Schürze bzw. Verkleidung (25) des Behälters verschraubt zu werden.

25. Appliziervorrichtung nach Anspruch 1, **dadurch gekennzeichnet, dass** der Verschluss (10) mehrere Abschnitte aufweist, die einer auf dem anderen abgestützt sind.

26. Appliziervorrichtung nach Anspruch 1, **dadurch gekennzeichnet, dass** der Verschluss (10) einstückig ist.

27. Appliziervorrichtung nach irgendeinem der voranstehenden Ansprüche 8, 9 und 11 bis 26, **dadurch gekennzeichnet, dass** das Eingangselement zum Applizieren (5) einen Kragen (29) aufweist, der dazu bestimmt ist, um in Anschlag gegen eine transversale Wandung (22) des Adapters (4) zu kommen.

28. Appliziervorrichtung nach Anspruch 27, **dadurch gekennzeichnet, dass** der Verschluss auf dem Kragen (29) am Ende seines Gewindes anliegt.

29. Appliziervorrichtung nach einem der Ansprüche 27 und 28, **dadurch gekennzeichnet, dass** das Eingangselement zum Applizieren (5) zumindest eine Struktur (30), insbesondere eine ringförmige Wulst bzw. Verdickung aufweist, die angeordnet ist, um auf bzw. mit der transversalen Wandung (22) zu verrasten.

30. Appliziervorrichtung nach irgendeinem der Ansprüche 27 bis 29, **dadurch gekennzeichnet, dass** die transversale Wandung (22) eine ringförmige Lippe (60) aufweist

31. Appliziervorrichtung nach irgendeinem der voranstehenden Ansprüche, **dadurch gekennzeichnet, dass** der Verschluss eine Dichtfläche aufweist, die angeordnet ist, um auf dem Eingangselement zum Applizieren (5) angelegt zu werden.

32. Appliziervorrichtung nach Anspruch 31, **dadurch gekennzeichnet, dass** die Dichtfläche durch eine Lippe (73) festgelegt ist.

33. Appliziervorrichtung nach Anspruch 31, **dadurch gekennzeichnet, dass** die Dichtfläche konisch ist.

34. Appliziervorrichtung nach irgendeinem der voranstehenden Ansprüche, **dadurch gekennzeichnet, dass** das Eingangselement zum Applizieren (5) eine ringförmige Dichtlippe (112) aufweist, die angeordnet ist, um gegen den Verschluss (10) anzuliegen, wenn dieser an seinem Platz ist.

35. Appliziervorrichtung nach irgendeinem der voranstehenden Ansprüche, **dadurch gekennzeichnet, dass** das Eingangselement zum Applizieren (5) eine Schürze bzw. Verkleidung (36) aufweist, die das Applizierelement (7) teilweise überdeckt bzw. bedeckt.

36. Appliziervorrichtung nach Anspruch 35, **dadurch gekennzeichnet, dass** zumindest eine Leitung (40) zur Versorgung des Applizierelements (7) sich auf einer äußeren Fläche dieser Verkleidung bzw. Schürze (36) erstreckt.

37. Appliziervorrichtung nach irgendeinem der voranstehenden Ansprüche, **dadurch gekennzeichnet, dass** das Eingangselement zum Applizieren (5) zumindest zwei Befestigungselemente bzw. Krempen oder Klauen (105, 116) aufweist, wenn die Leitungen zur Versorgung (40) mehrfach vorhanden sind, zwischen welchen Befestigungselemente bzw. Klauen oder Krempen sich die Leitungen (40) erstrecken, bevorzugt zumindest drei solche Befestigungselemente bzw. Klauen oder Krempen.

38. Appliziervorrichtung nach Anspruch 37, **dadurch gekennzeichnet, dass** die Befestigungselemente bzw. Klauen oder Krempen (105) eine äußere Fläche (106) vorzuweisen haben, die schräg in Richtung des Applizierelements (7) ausgerichtet ist.

39. Appliziervorrichtung nach Anspruch 37, **dadurch gekennzeichnet, dass** die Befestigungselemente bzw. Krempen oder Klauen (116) in der Nachbarschaft ihrer freien Enden mit Flächen (118) ausgestattet sind, die gegen das Applizierelement (7) gerichtet bzw. gelenkt sind.

40. Appliziervorrichtung nach irgendeinem der voranstehenden Ansprüche, **dadurch gekennzeichnet, dass** der Unterbringungsraum (8) des Eingangselements zum Applizieren (7), in den das Element zum Applizieren (7) aufgenommen ist, eine laterale Wandung (36) und eine Bodenwandung (34), die dicker als die laterale Wandung ist, aufweist.

41. Appliziervorrichtung nach irgendeinem der voranstehenden Ansprüche, **dadurch gekennzeichnet, dass** das Element zum Applizieren (7) ein Pinsel ist.

42. Appliziervorrichtung nach irgendeinem der voranstehenden Ansprüche, **dadurch gekennzeichnet, dass** der Behälter (2) einen Nagellack enthält.

43. Appliziervorrichtung nach Anspruch 1, **dadurch gekennzeichnet, dass** der Behälter zwei Versorgungsleitungen (126, 127) enthält, die einander diametral gegenüberliegen.

44. Appliziervorrichtung nach Anspruch 1, **dadurch gekennzeichnet, dass** das Applizierelement auf einem Teil (34) festgelegt ist, das auf einem Eingangselement zum Applizieren (5) abgestützt ist, wobei dieses letztere bevorzugt innere Flügel (122) aufweist, die dazu beitragen, die Festlegung sicherzustellen.

45. Appliziervorrichtung nach irgendeinem der voranstehenden Ansprüche, **dadurch gekennzeichnet, dass** der Behälter eine rohrförmige Wandung (125) aufweist, die sich über die Länge eines Teils von zumindest der Länge des Applizierelementes erstreckt, um das Produkt, das durch die oder die mehreren Versorgungsleitungen um das Applizierelement herum zugeleitet worden ist, wieder aufzuteilen.

46. Appliziervorrichtung nach irgendeinem der voranstehenden Ansprüche, wobei die Versorgungsleitung in der Weise aufgebaut ist, um das Produkt von dem Behälter bis zu und auf die äußere Umgebung des Applizierelementes zuzuführen.
